# FASCICULE DE BREVET EUROPEEN

(11) **EP 2 806 987 B1**
(45) Date de publication et mention de la délivrance du brevet: **15.06.2016**
(21) Numéro de dépôt: 13704174.5
(22) Date de dépôt: 17.01.2013
(51) Int. Cl.: B21D 43/00, B21D 43/22, B21D 43/26, B65H 31/34

(54) **DISPOSITIF POUR CENTRER DES FLANS EN TÔLE SUR UN EMPILEUR DE FLANS**
VORRICHTUNG ZUM ZENTRIEREN VON BLECHZUSCHNITTEN AUF EINEM ZUSCHNITTSTAPLER
DEVICE FOR CENTERING SHEET METAL BLANKS ON A BLANK STACKER

(30) Priorité: 23.01.2012 FR 1250630
(43) Date de publication de la demande: 03.12.2014
(73) Titulaire: Peugeot Citroën Automobiles SA, 78140 Vélizy Villacoublay (FR)
(72) Inventeur: ALVAREZ, Guillermo, E-36860 Ponteareas Pontevedra (ES); GARCIA, Jose Antonio, E-36913 Marin - Pontevedra (ES)
(74) Mandataire: Fosse, Danièle
(86) Numéro de dépôt international: PCT/FR2013/050112
(87) Numéro de publication internationale: WO 2013/110881

(56) Documents cités:
- DE-A1- 19 859 302
- JP-A- 7 267 472

## Description

La présente invention concerne un dispositif selon le préambule de la revendication 1, pour centrer des flans en tôle sur un empileur de flans. Un tel dispositif est par exemple divulgué dans le document DE-A-19859302.

L'invention concerne également un empileur de flans équipé d'un tel dispositif.

Les empileurs de flans de ce type sont situés dans les lignes de découpe des ateliers d'emboutissage de pièces en tôle pour véhicules automobiles.

Les flans en tôle doivent être parfaitement centrés sur l'empileur des flans.

A cet effet, on utilise, comme montré sur le schéma de la figure 1, un dispositif pour centrer des flans en tôle sur un empileur qui comprend des pions de centrage 1 mobiles dans une direction D perpendiculaire à la direction D1 d'empilage des flans 2 sur l'empileur 3.

Ce centrage doit être modifié en cas de modification des pièces en tôle à découper.

Actuellement, ce centrage est effectué par deux opérateurs.

L'un des opérateurs commande, au moyen d'une télécommande, le déplacement du pion de centrage 1 dans la direction D.

L'autre opérateur tient un feuillard 4 qu'il applique contre le bord 2a du flan 2 et le pion 1 pour visualiser la position du flan 2 par rapport à l'empileur, comme montré sur la figure 2.

Le fait que deux opérateurs soient nécessaires pour réaliser les opérations ci-dessus augmente les coûts de celles-ci.

En outre, ces opérations ne sont pas ergonomiques et leur fiabilité n'est pas garantie.

Le but de la présente invention est de remédier à ces inconvénients.

Ce but est atteint, selon l'invention, grâce à un dispositif comportant les caractéristiques de la revendication 1.

L'organe pour contrôler la position d'un flan remplace ainsi le feuillard qui est manipulé par l'un des deux opérateurs évoqués ci-dessus.

Le fait que cet organe puisse être fixé de façon détachable à un pion de centrage, grâce à au moins un aimant, permet de faire l'économie de cet opérateur, de sorte que l'autre opérateur qui est chargé de commander le déplacement d'un pion suffit pour réaliser l'ensemble des opérations.

De plus, l'ergonomie et la fiabilité sont améliorées.

Dans un mode de réalisation préféré de l'invention, ledit organe comprend un corps en matière plastique dans lequel sont noyés plusieurs aimants, ce corps comportant une surface destinée à être appliquée sur le pion de centrage, lesdits aimants étant situés à proximité de ladite surface.

Ces aimants permettent de plaquer parfaitement le corps en matière plastique du dispositif selon l'invention sur la surface latérale du pion.

De préférence, ladite surface du corps est complémentaire de la face latérale cylindrique du pion.

Cette complémentarité de formes permet de définir avec précision la position géométrique du corps par rapport au pion.

La lame destinée à être positionnée contre le bord extérieur du flan peut être métallique.

De préférence également, la lame fait saillie sur une face dudit corps et s'étend parallèlement à ladite surface.

Ainsi, lorsque la surface du corps est plaquée contre le pion, la lame est parallèle à ce pion.

Dans une version avantageuse de l'invention, ledit corps comporte en outre une poignée de préhension, ce qui facilite les manipulations du dispositif selon l'invention par l'opérateur unique évoqué plus haut.

De préférence, ladite poignée est fixée sur une face dudit corps opposée à la surface destinée à être appliquée sur le pion.

De préférence, la poignée est en forme d'équerre, l'une des deux branches de cette équerre étant solidaire dudit corps et l'autre branche s'étendant parallèlement à ladite surface.

Selon un autre aspect, l'invention concerne également un empileur de flans équipé d'un dispositif selon l'invention.

D'autres particularités et avantages de l'invention apparaîtront encore tout au long de la description ci-après.

Aux dessins annexés, donnés à titre d'exemples, non limitatifs :
- la figure 3 est une vue en plan du dispositif selon l'invention,
- la figure 4 est une vue latérale du dispositif, représenté sur la figure 3, en position contre un pion de centrage et le bord d'un flan en tôle,
- la figue 5 est une vue en coupe suivant le plan V-V de la figure 4.

L'organe 5 représenté sur les figures 3 à 5 remplace le feuillard 4, illustré par la figure 2.

Comme montré par la figure 4, l'organe 5 sert à contrôler la position du flan 2 placé sur le pion de centrage 1.

Conformément à l'invention, l'organe 5 comprend des aimants 7 permettant de fixer par attraction magnétique l'organe 5 de façon détachable sur le pion de centrage 1 et une lame 8 destinée à être positionnée contre le bord extérieur 2a du flan 2, comme indiqué sur la figure 4.

L'organe 5 comprend un corps 6 en matière plastique, telle que du polyamide, dans lequel sont noyés quatre aimants 7.

Le corps 6 comporte une surface 6a destinée à être appliquée sur le pion de centrage 1.

Dans l'exemple représenté, la surface 6a du corps 6 est complémentaire de la face latérale cylindrique du pion 1, comme montré sur la figure 5, ce qui permet de garantir une position géométrique précise et reproductible de l'organe 5 par rapport au pion 1.

Lorsque le corps 6 est en position sur le pion 1, les aimants 7 sont dirigés radialement vers le pion 1 et sont en contact avec ce pion 7, comme indiqué sur la figure 5.

Le pion 1 est bien entendu en acier pour que les aimants 7 logés dans le corps 6 puissent exercer une attraction magnétique sur le pion 1 et fixer ainsi de façon détachable le corps 6 sur le pion 1.

La lame 8 est de préférence métallique, fait saillie sur une face 6b du corps 6 et s'étend parallèlement à la surface cylindrique 6a du corps 6.

La figure 4 montre en outre que le corps 6 comporte une poignée de préhension 9.

Cette poignée 9 est fixée sur une face 6c du corps 6 opposée à la surface 6a destinée à être appliquée sur le pion 1.

Dans l'exemple représenté, la poignée 9 est en forme d'équerre, l'une des deux branches de cette équerre étant solidaire du corps 6 et l'autre branche s'étendant parallèlement à la surface 6a de ce corps 6.

On va maintenant décrire le mode d'emploi du dispositif selon l'invention.

Un opérateur commande le déplacement du pion de centrage 1 vers le bord 2a du flan en tôle 2.

Le même opérateur positionne l'organe 5 sur le pion 1, comme montré sur la figure 4.

Cette opération est facilitée grâce à la poignée 9 de l'organe 5.

L'organe 5 est maintenu fixe au pion 1 grâce à l'attraction magnétique exercée par les aimants 7.

De ce fait, l'opérateur peut lâcher manuellement l'organe 5.

La complémentarité de formes entre l'organe 5 et le pion 1 permet une fixation précise et reproductible de l'organe 5 sur le pion 1.

Le fait que la lame 8 fasse saillie au-dessus du bord 2a du flan 2 et prenne appui contre ce bord, permet de régler avec précision la position géométrique du flan 2 par rapport au pion 1.

Les principaux avantages de l'invention sont les suivants :
- amélioration ergonomique,
- amélioration de la précision d'empilage des flans,
- opération effectuée avec un seul opérateur au lieu de deux,
- amélioration (plus facile) de la programmation des pions (centreurs) de l'empileur,
- diminution du temps de programmation des empileurs.

## Revendications

1. Dispositif pour centrer des flans (2) en tôle sur un empileur (3) de flans, le dispositil comprenant des pions de centrage (1) mobiles dans une direction (D) perpendiculaire à la direction d'empilage (D1) des flans (1) sur ledit empileur, **caractérisé en ce que** le dispositif comprend un organe (5) pour contrôler la position d'un flan (2) placé sur lesdits pions de centrage (1), ledit organe comportant au moins un aimant (7) permettant de fixer par attraction magnétique ledit organe (5) de façon détachable sur chacun desdits pions de centrage (1) et une lame (8) destinée à être positionnée contre le bord extérieur (2a) du flan (2).

2. Dispositif selon la revendication 1, **caractérisé en ce que** ledit organe (5) comprend un corps (6) en matière plastique dans lequel sont noyés plusieurs aimants (7), ce corps (6) comportant une surface (6a) destinée à être appliquée sur le pion de centrage (1), lesdits aimants (7) étant situés à proximité de ladite surface (6a).

3. Dispositif selon la revendication 2, **caractérisé en ce que** ladite surface (6a) du corps (6) est complémentaire de la face latérale cylindrique du pion (1).

4. Dispositif selon l'une des revendications 1 à 3, **caractérisé en ce que** ladite lame (8) est métallique.

5. Dispositif selon l'une des revendications 2 à 4, **caractérisé en ce que** la lame (8) fait saillie sur une face (6b) dudit corps (6) et s'étend parallèlement à ladite surface (6a).

6. Dispositif selon l'une des revendications 2 à 5, **caractérisé en ce que** ledit corps (6) comporte en outre une poignée de préhension (9).

7. Dispositif selon la revendication 6, **caractérisé en ce que** ladite poignée (9) est fixée sur une face (6c) dudit corps (6) opposée à la surface (6a) destinée à être appliquée sur le pion (1).

8. Dispositif selon la revendication 7, **caractérisé en ce que** la poignée (9) est en forme d'équerre, l'une des deux branches de cette équerre étant solidaire dudit corps (6) et l'autre branche s'étendant parallèlement à ladite surface (6a).

9. Empileur de flans en tôle équipé d'un dispositif selon l'une des revendications 1 à 8.

## Patentansprüche

1. Vorrichtung zum Zentrieren von Blechzuschnitten (2) auf einem Stapler (3) für Zuschnitte, wobei die Vorrichtung Zentrierbolzen (1) umfasst, die in eine Richtung (D) senkrecht zur Stapelrichtung (D1) der Zuschnitte (1) auf dem besagten Stapler beweglich sind, **dadurch gekennzeichnet, dass** die Vorrichtung ein Organ (5) zum Kontrollieren der Position eines Zuschnitts (2) umfasst, der auf den besagten Zentrierbolzen (1) positioniert ist, wobei das besagte Organ zumindest einen Magneten (7) umfasst, mit dem das besagte Organ (5) durch magnetische Anziehung abnehmbar auf jedem der besagten Zentrierbolzen (1) befestigt werden kann, und eine Klinge (8), die dazu bestimmt ist, gegen den äußeren Rand (2a) des Zuschnitts (2) positioniert zu werden.

2. Vorrichtung nach Anspruch 1, **dadurch gekennzeichnet, dass** das besagte Organ (5) einen Korpus (6) aus Kunststoffmaterial umfasst, in den mehrere Magneten (7) eingelassen sind, wobei dieser Korpus (6) eine Oberfläche (6a) umfasst, die dazu bestimmt ist, auf dem Zentrierbolzen (1) angebracht zu werden, wobei sich die besagten Magneten (7) in der Nähe der besagten Oberfläche (6a) befinden.

3. Vorrichtung nach Anspruch 2, **dadurch gekennzeichnet, dass** die besagte Oberfläche (6a) des Korpus (6) komplementär zur zylindrischen Seitenfläche des Bolzens (1) ist.

4. Vorrichtung nach einem der Ansprüche 1 bis 3, **dadurch gekennzeichnet, dass** die besagte Klinge (8) metallisch ist.

5. Vorrichtung nach einem der Ansprüche 2 bis 4, **dadurch gekennzeichnet, dass** die Klinge (8) über eine Fläche (6b) des besagten Korpus (6) hervorsteht und sich parallel zur besagten Fläche (6a) erstreckt.

6. Vorrichtung nach einem der Ansprüche 2 bis 5, **dadurch gekennzeichnet, dass** der besagte Korpus (6) darüber hinaus einen Handgriff (9) umfasst.

7. Vorrichtung nach Anspruch 6, **dadurch gekennzeichnet, dass** der besagte Handgriff (9) auf einer Fläche (6c) des besagten Korpus (6) befestigt ist, die gegenüber der Oberfläche (6a) liegt, die dazu bestimmt ist, auf dem Bolzen (1) angebracht zu werden.

8. Vorrichtung nach Anspruch 7, **dadurch gekennzeichnet, dass** der Handgriff (9) eine Winkelform aufweist, wobei einer der beiden Schenkel dieses Winkels fest mit dem besagten Korpus (6) verbunden ist, und sich der andere Schenkel parallel zur besagten Oberfläche (6a) erstreckt.

9. Stapler für Blechzuschnitte, der mit einer Vorrichtung nach einem der Ansprüche 1 bis 8 ausgestattet ist.

## Claims

1. Device for centring sheet-metal blanks (2) on a blanks stacker (3), the device comprising centring pins (1) able to move in a direction (D) perpendicular to the direction (D1) of stacking of the blanks (1) on said stacker, **characterised in that** the device comprises a member (5) for controlling the position of a blank (2) placed on said centring pins (1), said member comprising at least one magnet (7) for detachably fixing said member (5) to each of said centring pins (1) by magnetic attraction, and a blade (8) intended to be positioned against the external edge (2a) of the blank (2).

2. Device according to claim 1, **characterised in that** said member (5) comprises a body (6) made from plastics material, in which a plurality of magnets (7) are embedded, this body (6) comprising a surface (6a) intended to be applied to the centring pin (1), said magnets (7) being situated in the vicinity of said surface (6a).

3. Device according to claim 2, **characterised in that** said surface (6a) of the body (6) is complementary to the cylindrical lateral face of the pin (1).

4. Device according to one of claims 1 to 3, **characterised in that** said blade (8) is metallic.

5. Device according to one of claims 2 to 4, **characterised in that** the blade (8) projects on a face (6b) of said body (6) and extends parallel to said surface (6a).

6. Device according to one of claims 2 to 5, **characterised in that** said body (6) also comprises a gripping handle (9).

7. Device according to claim 6, **characterised in that** said handle (9) is fixed to a face (6c) of said body (6) opposite to the surface (6a) intended to be applied to the pin (1).

8. Device according to claim 7, **characterised in that** the handle (9) is in the form of a square bracket, one of the two arms of the square bracket being secured to said body (6) and the other arm extending parallel to said surface (6a).

9. Sheet-metal blanks stacker equipped with a device according to one of claims 1 to 8.
